# EUROPÄISCHE PATENTSCHRIFT

(11) **EP 0 278 261 B1**
(45) Veröffentlichungstag und Bekanntmachung des Hinweises auf die Patenterteilung: **11.12.1991**
(21) Anmeldenummer: 88100664.7
(22) Anmeldetag: 19.01.1988
(51) Int. Cl.: F24C 7/08

(54) **Schaltkonsole für Herde**
Control panel for a cooking range
Bandeau de commande pour cuisinière

(30) Priorität: 24.01.1987 DE 3702100
(43) Veröffentlichungstag der Anmeldung: 17.08.1988
(73) Patentinhaber: Licentia Patent-Verwaltungs-GmbH, 60596 Frankfurt (DE)
(72) Erfinder: Huxhold, Heinz-Peter, Dipl.-Ing., D-8500 Nürnberg 70 (DE); Fleischmann, Herbert, Dipl.-Ing., D-8859 Burgheim (DE)

(56) Entgegenhaltungen:
- BE-A- 703 622
- CH-A- 189 597
- DE-C- 810 183
- DE-U- 1 949 906

## Beschreibung

Die Erfindung betrifft eine Schaltkonsole für Herde nach dem Oberbegriff des einzigen Patentanspruchs.

Bei bekannten Elektroherden mit Back- und Bratofen und über dem Back-und Bratofen angeordneter Kochmulde bzw. angeordnetem Kochfeld mit Kochstellen (Kochplatten) ist im oberen Bereich und zwar unmittelbar oberhalb der Back- und Bratofentür eine Schaltkonsole (Schaltertableau) angeordnet, das Bedienungselemente und gegebenenfalls Anzeigeelemente für den Back- und Bratofen sowie für die Kochstellen enthält. Hierbei sind als Bedienungselemente eine Vielzahl von in einer Ebene nebeneinander angeordnete Drehwählknebel, Drucktasten oder dgl. vorgesehen, denen oftmals auch entsprechende Anzeigeelemente zugeordnet sind, die bei Betrieb z. B. durch Ausleuchtung optisch hervorgehoben sind. In vielen Fällen ist in solchen Schaltkonsolen auch noch eine Zeit- und Schaltuhr integriert. In der Praxis wird es dabei jedoch oftmals als Mangel angesehen, daß durch die Vielzahl der in einer Reihe nebeneinander angeordneten Bedienungselemente für die Kochstellen und für den Back- und Bratofen die Schaltkonsole bzw. das Schaltertableau für die Bedienungsperson des Herdes einen verwirrenden Eindruck macht und der Zugriff zu den einzelnen Bedienungselementen erschwert ist, so daß Fehlbedienungen vorgegeben sind.

Aus der DE-C-810 183 und der BE-A-703 622 ist eine Schaltkonsole für Herde mit mehreren Kochstellen und mit einem Back- u. Bratofen bekannt. Vor der Frontblende der Schaltkonsole sind die zum Einschalten der Heizeinrichtungen der Kochstellen und des Back- u. Bratofens dienenden Drehknebel angeordnet. Die Drehknebel für den Back u. Bratofen und für die Kochstellen sind dabei funktionell zu je einem Funktionsblock bzw. Funktionsbereich zusammengefaßt. Bei der Anordnung der Drehknebel nach diesen beiden Dokumenten ist aber eine völlig irrtumsfreie Betätigung der einzelnen Drehknebel immer noch nicht so ohne weiteres gegeben, da die Bedienungsperson nicht mit aller Klarheit erkennen kann, ob nun die obere Drehknebelreihe für die beiden hinteren oder ob diese für die beiden vorderen Kochplatten zuständig ist.

Weiterhin ist aus dem DE-U-19 49 906 ein Herd der in Rede stehenden Art bekannt, bei dem die in einer Reihe nebeneinander angeordneten Drehknebel für die Kochplatten und für den Bratofen wohl durch eine dazwischen gesetzte Schaltuhr optisch voneinander getrennt sind, jedoch ist hier für den Benutzer keine logische Zuordnung der Drehknebel zu den einzelnen Kochplatten in der Kochmulde ableitbar.

Der Erfindung liegt die Aufgabe zugrunde, eine Schaltkonsole der in Rede stehenden Art zu schaffen, die für die Bedienungsperson gut überschaubar und handhabbar ist in dem Sinne, daß diese mit einem Blick die den unterschiedlichsten Betriebsbereichen wie Kochstellen und Back- u. Bratofen zugeordneten Betätigungsorgane zu differenzieren und diesen logisch zuzuordnen in der Lage ist.

Die Lösung dieser Aufgabe gemäß der Erdindung ist dem kennzeichnenden Teil des einzigen Patentanspruchs zu entnehmen.

Durch die erfindungsgemäße Anordnung der der Schaltkonsole zugehörigen Betätigungsorgane wird ein Höchstmaß an Übersichtlichkeit und guter Erkennbarkeit erhalten, da sämtliche Betätigungsorgane blickfangmäßig zu einem Orientierungsblock zusammengefaßt sind und die Betätigungsorgane für die Kochstellen darüber hinaus sowohl eine optische als auch logische Zuordnung zu den einzelnen Kochstellen in der Kochmulde erkennen lassen.

Ausführungsbeispiele der Erfindung sind in der Zeichnung dargestellt und werden anhand dieser nachfolgend näher beschrieben.

Es zeigen:
- Fig. 1: die Frontansicht eines Unterbauherdes,
- Fig. 2 bis 4: verschiedene Variationsmöglichkeiten für die Anordnung der Betätigungsorgane in der Herd-Schaltkonsole bzw. im Herd-Schaltertableau.

Der in Fig. 1 als Ausführungsbeispiel dargestellte Unterbau-Herd 1 besitzt einen Back- u. Bratofen 2, der durch eine angelenkte Tür 3 verschlossen ist. Oberhalb der Tür 3 befindet sich ein Schaltertableau bzw. eine Schaltkonsole 4, vor dessen Frontblende 5 sich Betätigungsorgane 6, 6', 7, 7', 7'', 7''' in der Art von Drehknebeln für im Herdgehäuse untergebrachte Schalt- und Regeleinrichtungen befinden. Oberhalb der Schaltkonsole 4 ist ein mit vier elektrisch beheizten Kochstellen 18, 18ʹ, 18ʺ, 18‴ bestücktes Kochfeld 8 (Kochmulde) vorgesehen, das bei diesem Ausführungsbeispiel in einer sogenannten Küchenarbeitsplatte 9 eingelassen ist. Die bereits erwähnten Betätigungsorgane 6, 6ʹ; 7, 7ʹ, 7ʺ, 7‴ sind zwecks der Übersichtlichkeit und guter Zuordnung zu den beiden Betriebsbereichen "Back- und Bratofen 2 und Kochfeld 8" mit seinen vier Kochstellen in vorteilhafter Weise zu je einem Funktionsblock bzw. Funktionsbereich 10 bzw. 20 zusammengefaßt. Dabei sind die Betätigungsorgane 6, 6ʹ des Funktionsbereiches 10 für den Back- und Bratofen 2 und die Betätigungsorgane 7, 7ʹ, 7ʺ, 7‴ des Funktionsbereiches 20 für die vier Kochstellen des Kochfeldes 8 zuständig. Die beiden Funktionsbereiche 10 und 20 sind dabei zweckmäßig noch durch einen in der Frontblende 5 gebildeten Freiraum bzw. durch eine Zeit- und Schaltuhr 11 funktionell voneinander getrennt.

Die Betätigungsorgane des Funktionblockes 20 für die Kochstellen 18, 18ʹ, 18ʺ, 18‴ des Kochfeldes 8 sind versetzt übereinander angeordnet, so daß durch diese die funktionelle Anordnung der vier Kochstellen im Kochfeld 8 für die Bedienungsperson des Herdes signalisiert wird. Damit wird eine besonders gute Einschalt-Orientierungshilfe für die vier Kochstellen 18, 18ʹ, 18ʺ, 18‴ im Kochfeld 8 erreicht, weil durch eine solche Anordnung der Betätigungsorgane im Funktionsblock 20 der Bedienungsperson des Herdes praktisch die Lage der einzelnen Kochstellen im Kochfeld ohne zusätzlich Anzeigeelemente signalisiert wird.

## Patentansprüche

1. Schaltkonsole (4) für Herde mit Kochstellen (18 bis 18''') und einem Back- u. Bratofen (2) mit vor einer Frontblende (5) angeordneten Betätigungsorgane (6, 6'; 7 bis 7''') zum Einschalten der Heizeinrichtungen der Kochstellen und des Back- u. Bratofens, wobei die Betätigungsorgane (6, 6') für den Back- u. Bratofen (2) und die Betätigungsorgane (7, 7', 7'', 7''') für die Kochstellen (18, 18', 18'', 18''') funktionell zu je einem Funktionsblock bzw. Funktionsbereich (10 bzw. 20) zusammengefaßt sind, wobei die beiden Funktionsblöcke bzw. Funktionsbereiche (10, 20) durch einen in der Frontblende (5) gebildeten Freiraum oder durch eine Zeit- u. Schaltuhr (11) funktionell voneinander getrennt sind dadurch gekennzeichnet, daß die Betätigunsorgane des Funktionsblockes bzw. des Funktionsbereiches (20) für die Kochstellen (18, 18', 18'', 18''') versetzt übereinander angeordnet sind.

## Claims

1. Control panel (4) with ranges with cooking points (18 to 18''') and a baking and broasting oven (2), with operating devices(6,6';7 to 7''') situated before a front ncover (5) and serving to switch on the heating devices of the cooking points and of the baking and roasting oven, the operating devices(6,6')for the baking and roasting oven(2) and the operating devices(7,7',7'',7''')for the cooking points(18,18',18'',18''') being in each case combined functinally to form a functional block or functional zone (10 and 20), while the two functonal blocks or functional zones(10,20)are functionally separated from each other by a free space formd in teh frmnt cover(5) or bya range timer(11), characterized by the fact that the operating devices of the functional block or of the functional zone(20) for the cooking points(18,18',18'',18''')occupy staggered positions one above the other.

## Revendications

1. Pupitre de commande (4) pour cuisinière avec plaques de cuisson (18 à 18'") et un four à cuire et à rôtir (2) avec des organes de commande (6, 6' ; 7 à 7'") placés devant un bandeau (5) pour la mise en marche des dispositifs de chauffage des plaques de cuisson et du four à cuire et à rôtir, les organes de commande (6, 6') destinés au four à cuire et à rôtir (2) et les organes de commande (7, 7', 7", 7'") destinés aux plaques de cuisson (18, 18', 18", 18'") étant réunis de manière fonctionnelle en un bloc ou zone de fonction (10 ou 20) respectif, les deux blocs de fonction ou zones de fonction (10, 20) étant séparés l'un de l'autre de manière fonctionnelle par un espace libre formé dans le bandeau (5) ou par une horloge et une minuterie (11), caractérisé en ce que les organes de commande du bloc de fonction ou de la zone de fonction (20) pour les plaques de cuisson (18, 18', 18",18'") sont superposés décalés.
